# EUROPÄISCHE PATENTSCHRIFT

(11) **EP 0 752 957 B1**
(45) Veröffentlichungstag und Bekanntmachung des Hinweises auf die Patenterteilung: **24.03.1999**
(21) Anmeldenummer: 95908932.7
(22) Anmeldetag: 11.02.1995
(51) Int. Cl.: B65D 41/34

(54) **SCHRAUBKAPPE, INSBESONDERE AUS KUNSTSTOFF, ZUM VERSCHLIESSEN EINER FLASCHE ODER DERGLEICHEN**
SCREW CAP, ESPECIALLY MADE OF PLASTIC, FOR CLOSING A BOTTLE OR THE LIKE
BOUCHON FILETE, EN PARTICULIER EN PLASTIQUE, DESTINE A FERMER UNE BOUTEILLE OU SIMILAIRE

(30) Priorität: 30.03.1994 DE 4411097
(43) Veröffentlichungstag der Anmeldung: 15.01.1997
(73) Patentinhaber: SAFETY CAP SYSTEM AG, 8805 Richterswil (CH)
(72) Erfinder: BREUER, Hans-Werner, CH-4242 Laufen (CH)
(74) Vertreter: Leine, Sigurd, Dipl.-Ing.
(86) Internationale Anmeldenummer: EP9500502
(87) Internationale Veröffentlichungsnummer: WO9526910

(56) Entgegenhaltungen:
- EP-A- 0 096 351
- EP-A- 0 103 050
- EP-A- 0 281 284
- DE-U- 9 212 753
- FR-A- 2 527 558

## Beschreibung

Die Erfindung betrifft eine Schraubkappe der im Oberbegriff des Patentanspruchs genannten Art zum Verschließen einer Flasche oder dergleichen.

Durch DE-A-41 08 453 ist eine Schraubkappe der betreffenden Art bekannt, bei der die nach innen gerichteten Rastvorsprünge hakenförmig ausgebildet sind, so daß beim erstmaligen Aufschrauben der Schraubkappe auf das Außengewinde eines Flaschenhalses die Rastvorsprünge hinter einen zu Sicherungszwecken am Flaschenhals angeordneten, umlaufenden Außenwulst schnappen. Beim Abschrauben der Schraubkappe halten die hakenförmigen Rastvorsprünge den Sicherungsring hinter dem Außenwulst am Flaschenhals fest, so daß die durch dünne Stege zwischen dem Sicherungsring und dem zylindrischen Teil der Schraubkappe gebildeten Sollbruchstellen abreißen und so der Sicherungsring auf dem Flaschenhals verbleibt. Dadurch ist eine Originalitätssicherung gegeben, indem nach Wiederaufschrauben der Schraubkappe der Sicherungsring lose auf dem Flaschenhals gehalten ist. Dadurch ist für jeden leicht erkennbar, daß die Flasche bereits einmal geöffnet worden ist.

Ein Nachteil dieser bekannten Schraubkappe besteht darin, daß ein verhältnismäßig großes Drehmoment erforderlich ist, wenn die hakenförmigen Rastvorsprünge an dem Sicherungsring über den Außenwulst am Flaschenhals hinwegbewegt werden. Aufgrund dieses erhöhten Drehmoments besteht die Gefahr, daß die durch die dünnen Stege gebildeten Sollbruchstellen zwischen dem Sicherungsring und dem zylindrischen Teil der Schraubkappe bereits beim Aufschrauben abgeschert werden, so daß nachfolgend der Sicherungsring lose auf dem Hals der Flasche sitzt, genauso wie das der Fall ist, wenn die Flasche erstmalig geöffnet und dann wieder verschlossen worden ist. Die Originalität des Flascheninhalts ist daher nicht erkennbar oder gewährleistet.

Durch EP-A-0 103 050 ist eine Schraubkappe der im Oberbegriff des Patentanspruchs genannten Art bekannt. Sie weist Vorsprünge und Vertiefungen an den sich gegenüberliegenden Rändern von zylindrischem Schraubteil und Sicherungsring auf, die axial ineinandergreifen und in Umfangsrichtung eine Formschlüssigkeit bewirken, so daß beim Aufschrauben eine Mitnahme des Sicherungsringes erfolgen und vermieden werden soll, daß innenseitig Sicherungsring und zylindrisches Schraubteil verbindende Stege brechen. Diese Konstruktion ist verhältnismäßig kompliziert, da die Vorsprünge und Vertiefungen durch einen besonderen Arbeitsgang neben der Formung der Schraubkappe aus Kunststoff erforderlich machen. Außerdem ist immer ein Spalt zwischen den Vorsprüngen und Vertiefungen unvermeidlich, der zu einer Relativbewegung in Umfangsrichtung zwischen zylindrischem Schraubteil und Sicherungsring beim ersten Aufschrauben führt, womit die Gefahr eines Brechens der Sollbruchstellen besteht und der Sinn der Sollbruchstellen verlorengeht.

Durch EP-A-0 281 284 ist eine Schraubkappe bekannt, bei der Sollbruchstellen darstellende lange Stege zwischen sich in axialer Richtung gegenüberliegenden Flächen vorhanden sind. Durch die Länge der Stege soll eine Relativbewegung zwischen Sicherungsring und Kappe möglich sein, um ein Brechen der Stege zu vermeiden. An dem Sicherungsring befinden sich Vorsprünge, die mit komplementären Widerhaken am Flaschenhals in Eingriff kommen und den Sicherungsring beim Abschrauben in Umfangsrichtung festhalten, um so die Stege zum Abscheren zu bringen. Dabei müssen die gesamten Scherkräfte von Hand aufgebracht werden, was das Abschrauben zum Gebrauch wesentlich erschwert, unter Umständen so sehr, daß das Abschrauben durch Kinder nicht möglich ist.

Der Erfindung liegt die Aufgabe zugrunde, eine Schraubkappe der betreffenden Art zu schaffen, bei der die Gefahr des Abreißens der Sollbruchstellen zwischen dem zylindrischen Teil der Schraubkappe und dem Sicherungsring beim erstmaligen Aufschrauben verringert ist.

Die der Erfindung zugrundeliegende Aufgabe wird durch die im Kennzeichen des Patentanspruchs angegebene Lehre gelöst.

Der Grundgedanke dieser Lehre besteht darin, den zylindrischen Teil der Schraubkappe und den Sicherungsring in Umfangsrichtung formschlüssig, in Schraubrichtung jedoch lösbar miteinander zu verbinden. Durch formschlüssiges Ineinandergreifen der gegenüberliegenden Ränder von zylindrischem Teil und Sicherungsring können große Drehmomente ohne gegenseitige Drehbewegung der beiden Teile übertragen werden, so daß keine Gefahr besteht, daß die den Sicherungsring im Originalzustand mit dem zylindrischen Teil der Schraubkappe verbindenden Sollbruchstellen abgeschert oder abgerissen werden. Die Rastvorsprünge hindern eine Bewegung in Umfangsrichtung nicht. Der Sicherungsring ist somit auf dem Flaschenhals frei drehbar. Die Sollbruchstellen werden also in Umfangsrichtung nicht beansprucht, so daß nicht die Gefahr eines Brechens beim Aufschrauben der Schraubkappe nach dem Befüllen besteht. Beim ersten Abschrauben der Schraubkappe zur Entnahme des Inhalts der Flasche scheren die Sollbruchstellen in Axialrichtung ab, da die Rastvorsprünge am Sicherungsring den Außenwulst am Flaschenhals hintergreifen.

Anhand der Zeichnung soll die Erfindung näher erläutert werden.
- Fig. 1: zeigt einen Axialschnitt durch ein Ausführungsbeispiel einer Schraubkappe gemäß der Erfindung, zusammen mit einem zugehörigen Hals einer Flasche,
- Fig. 2: ist eine vergrößerte Ansicht II in Fig. 1.

Fig. 1 zeigt eine Schraubkappe 1 aus Kunststoff gemäß einem Ausführungsbeispiel der Erfindung. Sie weist einen Boden 2 und ein zylindrisches Schraubteil 3 auf mit einem Innengewinde 4 zum Aufschrauben auf ein Außengewinde 5 eines Flaschenhalses 6, der nur teilweise dargestellt ist. Zwischen dem Boden 2 und einer Stirnkante 7 des Flaschenhalses 6 befindet sich eine Dichtung 8.

Ein unterer Rand 9 des zylindrischen Teils 3 ist über Stege 10 mit einem Sicherungsring 11 verbunden, der innen Rastvorsprünge 12 aufweist, die in dem dargestellten Aufschraubzustand einen Außenwulst 13 am Flaschenhals 6 hintergreifen.

Fig. 2 zeigt eine Ansicht II in Fig. 1. Aus ihr ist zu erkennen, daß ein unterer Rand 14 des zylindrischen Teils 3 rechteckige Vorsprünge 15 aufweist, die bündig in entsprechende Ausnehmungen 16 in dem Sicherungsring 11 eingreifen. Zwischen den Vorsprüngen 15 und dem Boden der Ausnehmungen 16 ist ein Zwischenraum 17 gebildet, in dem die Stege 10 angeordnet sind, die den Sicherungsring 11 an dem zylindrischen Teil halten.

Beim erstmaligen Aufschrauben einer Schraubkappe 1 gemäß Fig. 1 sorgen die aus Fig. 2 ersichtlichen Vorsprünge 15 dafür, daß der Sicherungsring 11 auch dann ohne gegenseitige Bewegung mitgenommen wird, wenn ein größeres Drehmoment auftritt, was dann der Fall ist, wenn die Rastvorsprünge 12 auf den Außenwulst 13 aufgleiten und sich unter Spannung über ihn hinwegbewegen. Dadurch sind die dünnen Stege 10 während des Aufschraubvorganges gegen ein Abscheren oder Abreißen gesichert.

Die Vorsprünge 15 liegen nur an der in Aufschraubrichtung gegenüberliegenden Kante der Ausnehmungen 16 an und nicht in der entgegengesetzten Richtung, der Abschraubrichtung. Dort, im Bereich zwischen Flächen 18, 19 und durch gestrichelte Linien angedeuteten Flächen 20, 21 sind sie durch Schraffur angedeuteten Sollbruchstellen 22, 23 angeordnet, die dem gleichen Zweck dienen wie die Sollbruchstellen bildenden Stege 10, die entfallen können. In allen Fällen ist der Sicherungsring auf dem Flaschenhals frei drehbar.

## Patentansprüche

1. Schraubkappe, insbesondere aus Kunststoff, zum Verschluß einer Flasche oder dergleichen mit einem zylindrischen Schraubteil (3), das ein Innengewinde (4) zum Aufschrauben auf ein Außengewinde (5) eines Flaschenhalses (6) aufweist und das über Sollbruchstellen mit einem Sicherungsring (11) verbunden ist, an dem sich nach innen gerichtete Rastvorsprünge (12) zum Hintergreifen eines Außenwulstes (13) an einem Flaschenhals (6) befinden, die eine Bewegung in Umfangsrichtung nicht hindern, wobei der dem Sicherungsring (11) zugewandte Rand (9) des zylindrischen Schraubteils (3) einen axialen Vorsprung (15) aufweist, der in eine Ausnehmung (16) in dem gegenüberliegenden Rand des Sicherungsringes (11) in Umfangsrichtung formschlüssig und in Achsrichtung lösbar eingreift, **dadurch gekennzeichnet**, daß die Sollbruchstellen (22, 23) zwischen in Umfangsrichtung aneinander angrenzenden Flächen (18, 20; 19, 21) des Vorsprunges (15) und der Ausnehmung (16) gebildet sind.

## Claims

1. A screw cap, in particular made from plastic, for closing a bottle or the like, with a cylindrical screw part (3) which has an internal thread (4) for screwing onto an external thread (5) of a bottle neck (6), and which is connected to a security ring (11) via predetermined breaking points, on which inwardly directed catch projections (12) are located to engage behind an outer collar (13) on a bottle neck (6), which do not prevent a movement in the circumferential direction, with the edge (9) of the cylindrical screw part (3) faced towards the security ring (11) having an axial projection (15), which engages positively in a recess (17) in the opposite edge of the security ring (11) in the circumferential direction and releasably in the axial direction,
**characterised in that** the predetermined breaking points (22, 23) are formed between faces (18, 20; 19, 21) of the projection (15) and of the recess (16) which are adjacent to one another in the circumferential direction.

## Revendications

1. Bouchon à vis, en particulier en matière synthétique, pour la fermeture d'une bouteille ou similaire, avec une partie de vissage (3) cylindrique qui présente un taraudage (4) pour le vissage sur un filetage (5) d'un col de bouteille (6) et qui est relié, par des emplacements d'amorce de rupture à une bague de fixation (11) sur laquelle se trouvent des saillies d'encliquetage (12) dirigées vers l'intérieur pour venir en prise derrière un bourrelet extérieur (13) sur un col de bouteille (6), qui n'empêchent pas un déplacement en direction périphérique, le bord (9) de la partie de vissage (3) cylindrique tournée vers la bague de fixation (9) présentant une saillie (15) axiale qui vient en prise, dans un évidement (16) dans le bord opposé de la bague de fixation (11), à fermeture géométrique dans la direction périphérique et démontable en direction axiale,
caractérisé en ce que les emplacements d'amorce de rupture (22, 23) sont formés entre des surfaces (18, 20 ; 19, 21) de la saillie (15) et de l'évidement (16) adjacentes les unes aux autres en direction périphérique.
